# EUROPÄISCHE PATENTSCHRIFT

(11) **EP 0 895 559 B1**
(45) Veröffentlichungstag und Bekanntmachung des Hinweises auf die Patenterteilung: **16.01.2002**
(21) Anmeldenummer: 97918137.7
(22) Anmeldetag: 16.04.1997
(51) Int. Cl.: E05B 49/00

(54) **SCHLIESSSYSTEM FÜR KRAFTFAHRZEUGE**
LOCKING SYSTEM FOR MOTOR VEHICLES
SYSTEME DE FERMETURE POUR AUTOMOBILES

(30) Priorität: 27.04.1996 DE 19617038
(43) Veröffentlichungstag der Anmeldung: 10.02.1999
(73) Patentinhaber: HUF HÜLSBECK & FÜRST GMBH & CO. KG, 42551 Velbert (DE)
(72) Erfinder: VAN DEN BOOM, Andreas, D-45309 Essen (DE); LANGE, Stefan, D-42551 Velbert (DE)
(74) Vertreter: Mentzel, Norbert, Dipl.-Phys.
(86) Internationale Anmeldenummer: EP9701890
(87) Internationale Veröffentlichungsnummer: WO9741322

(56) Entgegenhaltungen:
- DE-A- 1 566 733
- DE-A- 3 440 442
- DE-A- 4 435 894
- DE-C- 3 621 592
- US-A- 3 845 843

## Beschreibung

Die Erfindung richtet sich auf ein Schließsystem der im Oberbegriff des Anspruches 1 genannten Art. Bei einem solchen Schließsystem wird eine Zutrittsberechtigung mittels einer elektromagnetischen Datenabfrage geprüft. Das Anwendungsgebiet der Erfindung richtet sich insbesondere auf Kraftfahrzeuge, Zugänge zu Sicherheitszonen etc..

Bei Schließsystemen der oben genannten Art ist es bekannt, einer Person Zutritt zu z.B. einem Fahrzeug über eine Datenabfrage eines Datenträgers, z.B. einer Scheckkarte, zu ermöglichen. Die Datenabfrage wird hierbei durch einen am Fahrzeug angebrachten mechanischen Schalter oder einen Sensor, z.B. einer Lichtschranke, ausgelöst, welche an einem Türgriff oder zumindest im Bereich eines Türgriffs installiert sind. Die Zutritt begehrende Person löst die Datenabfrage des Datenträgers durch eine Steuereinheit, z.B. in einem Fahrzeug, durch ein Betätigen des Schalters, genauer gesagt durch ein Bewegen des Türgriffs, oder mittels des Durchfahrens einer Lichtschranke mit einer Hand aus. Der ausgelöste Impuls wird hierbei von der Steuereinheit an einen Sender weitergegeben, der die Datenabfrage an den Datenträger übermittelt. Der Datenträger empfängt den Befehl zur Datenabfrage und gibt diesen weiter an eine Dateneinheit, die die geforderten Daten an einen Sender weiterleitet. Der Sender übermittelt die Daten dann wieder über die fahrzeugseitige Sende/Empfangseinheit an die Steuereinheit im Fahrzeug, die im Falle einer positiven Datenerkennung einen Befehl zur Entsicherung des Schließsystems ausgibt.

Die Datenabfrage geschieht also erst bei einem ersten Betätigen einer Handhabe wie einem Griffbügel oder einer Griffklappe eines Türgriffs und somit zu einem verhältnismäßig späten Zeitpunkt, da ihr, wie aus der obigen Beschreibung zu entnehmen ist, noch einige Schritte nachfolgen. Diese verzögerte Datenabfrage sowie die sich anschließende Reaktionsszeit einer Zentralverriegelung machen ein solches System unkomfortabel. In manchen Fällen hat dies zur Folge, daß das Schließsystem bei der ersten Betätigung des Türgriffs noch nicht entsichert ist und die den Zutritt begehrende Person erneut den Türgriff erneut betätigen muß, um eine Türe zu öffnen.

Aus der DE 44 35 894 A1 ist ein Sicherungssystem zur Sicherung eines Kraftfahrzeugs bekannt, bei dem die Datenabfrage eines Transponders induktiv durch eine am Fahrzeug, in der Nähe eines Türgriffs angeordnete Induktionsspule ausgelöst wird. Die Zutritt begehrende Person löst die Datenabfrage des Transponders dadurch aus, daß sie sich dem Fahrzeug mit der Induktionsspule nähert, und der Transponder dadurch angesprochen wird. Der Transponder sendet sodann die in ihm gespeicherten Daten, den Identifikationscode an eine Steuereinheit, die die Zugangsberechtigung überprüft. Die Steuereinheit gibt dann im Falle einer positiven Datenerkennung den Befehl zur Entsicherung des Schließsystems.

Bei der vorgenannten Vorrichtung ist es von Nachteil, daß ein unbeabsichtigtes Entsichern des Schließsytems erfolgen kann, wenn sich der Benutzer unbeabsichtigt und zufällig nach dem Schließvorgang nochmals seinem Fahrzeug nähert, welches über die beschriebene Sicherheitseinrichtung gesichert ist.

Aus der DE AS 15 66 733 ist eine Anordnung zum Entriegeln und zur Überwachung eines Schließsystems bekannt. Bei dieser Anordnung besteht der Datenträger aus einer Lumineszensdiode, die an einem portablen Sender angebracht ist. An der türseitigen Schließeinrichtung befindet sich ein Empfänger, der mit einer Steuerelektronik gekoppelt ist, der ein eingehendes Signal vom portablen Sender auswertet. Zur Entsicherung des Schließsystems muß der Benutzer hierbei den portablen Sender mit der Lumineszenzdiode auf den schließeinrichtungsseitigen Empfänger richten und den Sender betätigen. Das vom Sender ausgesandte Lichtsignal, welches eine charakteristische Wellenlänge aufweist, wird sodann vom Empfänger empfangen und an die Steuereinheit übermittelt, die überprüft, ob eine Koinzidenz der vom Sender ausgesandten mit der eingestellten Lichtfrequenz vorliegt. Ist dies der Fall, dann entsichert die Steuereinheit die Schließeinrichtung.

Hierbei ist es von Nachteil, dass der Benutzer noch selbst umständlich tätig werden muß, indem er den Sender gezielt auf den schließeinrichtungsseitigen Empfänger richten muß, was das System unkomfortabel macht.

Aus der DE 36 21 592 C1 ist eine Schließanlage bekannt, die aus einem Infrarot-Sender sowie aus mehreren fahrzeugseitig im Bereich der Fahrzeugaussenhaut angebrachten Infrarot-Empfängern besteht, die die Schließanlage steuern.

Zur Entsicherung der Schließanlage muß der Benutzer hierbei, wie bereits im vorgenannten Fall, den portablen Sender mit der IRdiode auf den schließanlagenseitigen Empfänger richten und den Sender betätigen. Das vom Sender ausgesandte IR-Licht, welches eine charakteristische Wellenlänge aufweist, wird sodann vom Empfänger analysiert und überprüft, ob eine Koinzidenz der vom Sender ausgesandten mit der eingestellten Lichtfrequenz vorliegt. Ist dies der Fall, dann entsichert die Steuereinheit die Schließeinrichtung.

Hierbei besteht ebenfalls der Nachteil, dass der Benutzer noch selbst umständlich tätig werden muß, indem er den Sender gezielt auf den schließeinrichtungsseitigen Empfänger richten muß, was das System unkomfortabel macht.

Aus der DE 34 40 442 A1 ist weiterhin ein Einbaudrucktaster für Fahrzeugtüren bekannt, der zwei Tastelemente aufweist, über die ein Mikroschalter betätigbar ist.

Aufgabe der Erfindung ist es, ein System der im Oberbegriff des Anspruches 1 genannten Art zu entwickeln, das einem Benutzer auf komfortable und sichere Weise Zutritt zu einem Kraftfahrzeug ermöglicht. Dies wird erfindungsgemäß durch die im kennzeichnenden Teil des Anspruches 1 genannten Maßnahmen erreicht, denen folgende besondere Bedeutung zukommt.

Die Besonderheit der dort beschriebenen Maßnahmen liegt darin, daß in den Handhaben der Türgriffe wenigstens je eine Elektrode installiert ist und in dem der Handhabe gegenüber liegenden Teil der Türe eine Gegenelektrode angebracht ist, welche auch die Türe an sich sein kann. Wird zwischen beiden Elektroden ein elektrisches Feld aufgebaut, so kann dieses in vorteilhafter Weise dazu benutzt werden, bereits den Zutrittswunsch einer nach einem Türgriff greifenden Person zu sensieren. Dieses geschieht erfindungsgemäß dadurch, daß eine Hand, die nach einem der an den Türen befindlichen Handhaben langt, bei Ihrer Annäherung bereits eine Änderung der zwischen den beiden Elektroden aufgebauten Kapazität herbeiführt. Der Hand kommt dabei die besondere Funktion zu, daß sie das Dielektrikum zwischen der handhabenseitigen Elektrode und der türseitigen Gegenelektrode verändert, indem ein Teil der Umgebungsluft durch das Dielektrikum der Hand ersetzt wird und sich somit summativ ein anderes Gesamt-Dielektrikum ergibt. Vorteilhafterweise ist der gesamte Vorgang, von der Sensierung der Annäherung der Hand bis hin zum Empfang der vom Datenträger übermittelten Daten und dem darauffolgenden Entsichern des Schließsystems im Erkennungsfall einer Zugangsberechtigung, mit Sicherheit noch vor einer tatsächlichen Betätigung der Handhabe abgeschlossen.

Eine Elektronik, die die Veränderung der Kapazität wahrnimmt und in einen Befehlsimpuls übersetzt, ist vorzugsweise platzsparend in der Handhabe des Türgriffs enthalten. Der von dieser Elektronik erzeugte Befehlsimpuls löst in der elektrischen Steuereinheit die Abfrage des Datenträgers aus.

Von Nutzen ist es auch, wenn eine weitere Elektrode zum Einsatz gelangt, die die Aufgabe hat, dem System Daten für eine Kompensation von Kapazitätsunterschieden aufgrund von wechselnden äußeren Rahmenbedingungen, wie z.B. durch wechselnde Witterungsverhältnisse, zu liefern.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: schematisch ein Fahrzeug mit einem integriertem Schließsystem,
- Fig. 2: schematisch einen Datenträger, der hier in der Ausführungsform einer Scheckkarte dargestellt ist,
- Fig. 3: einen perspektivisch dargestellten Türgriff,
- Fig. 4: eine Handhabe und einen Teil einer Tür im Querschnitt.

Wie aus Fig. 1 bis Fig. 4 zu entnehmen ist, handelt es sich bei der Erfindung um ein Schließsytem, das aus mehreren Komponenten 13 - 37 besteht, und das in dem hier dargestellten Ausführungsbeispiel in ein Fahrzeug 10 integriert ist. Dieses Schließsystem soll dem berechtigten Benutzer des Fahrzeugs 10 auf möglichst komfortable und einfache Weise den Zutritt zum Fahrzeug 10 ermöglichen. Aus Fig. 1 ist zu entnehmen, daß in diesem Ausführungsbeispiel an zwei Türen 12 je ein Türgriff 13 und ein Schloß 14 angebracht sind. Zum Türgriff 13 gehört eine Handhabe 27, wie ein Griffbügel oder eine Griffklappe, die einen kapazitiven Sensor 30 - 34 enthält. Von den Türgriffen 13 aus laufen Leiterbahnen 18 vom kapazitiven Sensor 30 - 34 zu einer elektrischen Steuereinheit 16. Über diese Leiterbahnen 18 wird ein Signal vom kapazitiven Sensor 30 - 34 im Falle der Annäherung einer Hand an den Zwischenraum zwischen Türgriff 13 und der Türe 12 an die elektrische Steuereinheit 16 abgegeben. In der elektrischen Steuereinheit 16 löst ein solches Signal eine Datenabfrage eines bedienerseitigen Datenträgers 20 (Fig. 2) aus, die die elektrische Steuereinheit 16 über die Leiterbahnen 19 an mehrere Sende/Empfangseinheiten 15 weitergibt, welche die Datenabfrage elektromagnetisch an den in Fig. 2 dargestellten Datenträger 20 übermitteln.

Im Datenträger 20 wird das Kommando zur Datenausgabe über eine Antenne 24 aufgefangen und an einen Empfänger 22 des Datenträgers 20 weitergeleitet. Der Empfänger 22 gibt das Signal an die Dateneinheit 23 des Datenträgers 20 weiter, der die abgerufenen Daten über einen Sender 21 und die Antenne 24 des Datenträgers 20 an die Sende-/Empfangseinheiten 15 im Fahrzeug 10 übermittelt. Im Datenträger 20 befinden sich neben den oben genannten Einheiten in diesem Ausführungsbeispiel auch noch eine Stromversorgung 26 sowie eine Elektronik 25, die die Funktionen des Datenträgers 20 mit steuert.

Die Sende-/Empfangseinheiten 15 geben die empfangenen Daten über die Leiterbahnen 19 an die elektrische Steuereinheit 16 weiter. In der elektrischen Steuereinheit 16 werden die vom Datenträger 20 gelieferten Daten mit den in der elektrischen Steuereinheit 16 gespeicherten Kennungsdaten verglichen. Im positiven Datenerkennungsfall (Anerkennung der Zutrittsberechtigung) gibt die elektrische Steuereinheit 16 mittels der Leiterbahnen 17 ein Signal zur Entsicherung der Schlösser 14 an diese weiter, welches die Handhaben 27 von einem unwirksamen in einen wirksamen Modus überführt. In diesem wirksamen Zustand der Handhaben 27 ist eine Öffnung der Schlösser 14 durch Betätigung der Handhabe möglich.

Die Stromversorgung des Schließsystems, der elektrischen Steuereinheit 16 und der anderen wirksamen elektrischen Bauteile wird bei diesem Ausführungsbeispiel von der Autobatterie 11 übernommen.

Wie aus Fig. 3 und Fig. 4 zu entnehmen ist, ist eine erste Elektrode 30 des kapazitiven Sensors 30 - 34 in diesem Ausführungsbeispiel zweigeteilt und symmetrisch in einer Innenschale 28 einer Handhabe 27 angeordnet. Die Querprofile der beiden Teile der ersten Elektrode 30 haben, wie aus dem Querschnitt der Handhabe 27 in Fig. 4 ersichtlich, ein L-Profil. Mittig zwischen den beiden Teilen der Elektrode 30 ist die Kompensationselektrode 33 angeordnet. In dem dem Schließzylinder 37 zugewandten Teil der Handhabe 27 ist die Elektronik 34 des kapazitiven Sensors 30-34 in diesem Ausführungsbeispiel auf der Innenschale 28 angebracht. Die Elektroden 30, 33 und die Elektronik 34 sind luftabschlüssig mit einer Isolierschicht 36 überzogen.

Aus Fig. 3 ist zu ersehen, daß sich in einer Außenschale 29 der Handhabe 27 ein Tastschalter 35 befindet, der in dieser Ausführungsform ein Verriegeln des Schließsystems 13 - 37 durch ein Betätigen desselben ermöglicht.

Wie aus Fig. 4 ersichtlich, wird in dieser Ausführungsform entlang der Außenschale 29 die Leiterbahn 18 geführt. Desweiteren ist in der Fig. 4 die ungefähre Ausbreitung eines elektrischen Feldes 32 zwischen der ersten Elektrode 30 und einer zweiten Elektrode 31, die in dieser Ausführungsform der Tür 12 des Fahrzeugs 10 entspricht, dargestellt.

Im Falle eines Stromausfalls kann die Türe 12 auch mittels des Schließzylinders 37 mit einem für solche Fälle vorgesehenen Schlüssel geöffnet werden.

Es bleibt nun noch zu bemerken, dass die hier dargestellte Ausführungsform nur eine beispielhafte Verwirklichung der Erfindung darstellt. Diese ist jedoch nicht darauf beschränkt. Es könnte so z.B. der Tastschalter durch einen zweiten, zusätzlich in der Außenschale der Handhabe 27 angebrachten Sensor ersetzt werden, der den Wunsch einer Person nach einem Sichern des Fahrzeugs durch Vorbeistreichen der Hand vor der dem Fahrzeug 10 abgewandten Seite der Handhabe 27 sensiert. Die Elektroden sind ebenfalls nicht auf eine bestimmte Form beschränkt, sie können vielmehr jede Form aufweisen, die für die jeweilige Elektrode möglich ist. Die Anzahl der Sensoren ist gleichfalls nicht auf eine bestimmte Anzahl beschränkt.

### Bezugszeichenliste

- 10: Fahrzeug
- 11: Autobatterie
- 12: Tür
- 13: Türgriff
- 14: Schloß
- 15: Sende-/Empfangseinheit
- 16: elektrische Steuereinheit
- 17: Leiterbahn (elektrische Steuereinheit - Schließzylinder)
- 18: Leiterbahn (elektrische Steuereinheit - kapazitiver Sensor)
- 19: Leiterbahn (elektrische Steuereinheit - Sende-/Empfangseinheit)
- 20: Datenträger
- 21: Sender (des Datenträgers)
- 22: Empfänger (des Datenträgers)
- 23: Dateneinheit (des Datenträgers)
- 24: Antenne (des Datenträgers)
- 25: Elektronik (des Datenträgers)
- 26: Stromversorgung (des Datenträgers)
- 27: Handhabe
- 28: Innenschale (der Handhabe)
- 29: Außenschale (der Handhabe)
- 30: erste Elektrode
- 31: zweite Elektrode
- 32: elektrisches Feld
- 33: Kompensationselektrode
- 34: Elektronik (des kapazitiven Sensors)
- 35: Tastschalter
- 36: Isolierschicht
- 37: Schließzylinder

## Patentansprüche

1. Schließsystem für Kraftfahrzeuge, fahrzeugseitig bestehend aus einem über eine Handhabe (27) zu betätigendem Schloß (14) an wenigstens einer Tür (12), Klappe od. dgl.,
wobei das Schloß (14) zwischen zwei Stellungen umstellbar ist, nämlich einer die Handhabe (27) unwirksam setzenden gesicherten Stellung
und einer die Handhabe (27) wirksam setzenden Stellung, bei der das Schloß (14) über eine Betätigung der Handhabe (27) zu öffnen ist,
und bei dem ein im Bereich der Handhabe (27) befindlicher Sensor (30 - 34), der mit einer elektrischen Steuereinheit (16) verbunden ist, die Datenabfrage eines bedienerseitigen Datenträgers (20) durch die elektrische Steuereinheit (16) auslöst,
wobei die elektrische Steuereinheit (16) mit einer Sende/ Empfangseinheit (15) verbunden ist und über diese die Datenanfrage an den bedienerseitigen Datenträger (20) übermittelt,
und der Datenträger (20) seinerseits seine Daten aus einer Dateneinheit (23) über einen Sender (21) an die fahrzeugseitige Sende/Empfangseinheit (15) übermittelt,
und die Sende/Empfangseinheit (15) die Daten an die elektrischen Steuereinheit (16) weiterleitet,
und die elektrische Steuereinheit (16) im positiven Datenidentifizierungsfall ein Entsichern des/der Schlösser an wenigstens einer Tür (12) oder einer Klappe des Fahrzeugs (10) veranlaßt,
**dadurch gekennzeichnet,**
**daß** der Sensor (30-34) als kapazitiver Sensor ausgebildet ist, daß mindestens eine erste Elektrode (30) des kapazitiven Sensors (30 - 34) in der Handhabe (27) integriert ist und eine zweite Elektrode (31) des kapazitiven Sensors (30-34) im Bereich der Handhabe (27) türseitig als Bestandteil der Türblechkonstruktion angeordnet ist, so daß zwischen den Elektroden ein elektrisches Feld (32) aufgebaut ist, und daß die Kapazität zwischen den beiden Elektroden (30, 31) vom Dielektrikum einer in den Bereich des elektrischen Feldes (32) gelangenden menschlichen Hand veränderbar und damit sensierbar ist.

2. Schließsystem nach Anspruch 1, **dadurch gekennzeichnet, daß** die Elektronik (34) des kapazitiven Sensors (30 - 34) in der Handhabe (27) integriert ist.

3. Schließsystem nach einem der Ansprüche 1 bis 2, **dadurch gekennzeichnet, daß** die Handhabe (27) eine weitere Elektrode aufweist, die als Kompensationselektrode (33) fungiert.

4. Schließsystem nach einem der Ansprüche 1 bis 3, **dadurch gekennzeichnet, daß** die erste Elektrode (30) in zwei Elektrodenteile gegliedert ist.

5. Schließsystem nach einem der Ansprüche 1 bis 4, **dadurch gekennzeichnet, daß** die erste Elektrode (30) symmetrisch in einer Innenschale (28) der Handhabe (27) angeordnet ist.

6. Schließsystem nach einem der Ansprüche 1 bis 5, **dadurch gekennzeichnet, daß** die beiden Elektrodenteile der ersten Elektrode (30) in den Längsrandbereichen der Innenschale (28) der Handhabe (27) angeordnet sind.

7. Schließsystem nach einem der Ansprüche 1 bis 6, **dadurch gekennzeichnet, daß** die Kompensationselektrode (33) zwischen den beiden Elektrodenteilen der ersten Elektrode (30) angebracht ist.

8. Schließsystem nach einem der Ansprüche 1 bis 7, **dadurch gekennzeichnet, daß** ein zusätzlicher Sensor zum Sichern des Schließsystems in der Handhabe (27) eingebaut ist.

9. Schließsystem nach einem der Ansprüche 1 bis 8, **dadurch gekennzeichnet, daß** dem zusätzlichen Sensor wenigstens eine zusätzliche Elektrode in der Handhabe (27) zugeordnet ist.

10. Schließsystem nach einem der Ansprüche 1 bis 9, **dadurch gekennzeichnet, daß** das Sichern des Schließsystems über einen mechanischen Tastschalter (35) ausgelöst wird.

## Claims

1. Locking system especially for motor vehicles, consisting of a lock (14), to be actuated by a grip (27) on at least one door (12), tail gate, etc.,
where the lock (14) can be switched between two different positions, namely, a secured position which makes the grip (27) inoperative
and another position which allows the grip (27) to operate, in which position the lock (14) is to opened by actuation of the grip (27),
and in which a sensor (30-34), located near the grip (27) and connected to an electrical control unit (16), initiates the process by which a data storage medium (20), held by the operator, is interrogated for data by the electrical control unit (16);
where the electrical control unit (16) is connected to a send/receiver unit (15) and transmits via this unit the data request to the data storage medium (20) held by the operator,
and the data storage medium (20) transmits its data from a data unit (23) via a transmitter (21) to the send/receiver unit (15) in the vehicle,
and the send/receiver unit (15) passes the data along to the electrical control unit (16),
and the electrical control unit (16), in the event of a positive data identification, orders the release of the lock or locks on at least one door (12), tail gate, etc., of the vehicle (10),
**characterized in that**
the sensor (30-34) is designed as a capacitance sensor; **in that** at least a first electrode (30) of the capacitance sensor (30-34) is integrated into the grip (27), whereas a second electrode (31) of the capacitance sensor (30-34) is mounted near the grip (27) on the door as a structural component of the sheet metal construction of the door, so that an electrical field (32) is generated between the electrodes; and **in that** the capacitance between the two electrodes (30, 31) can be changed by the dielectric of a human hand entering the area of the electrical field (32) and thus detected.

2. Locking system according to Claim 1, **characterized in that** the electronic circuit (34) of the capacitance sensor (30-34) is integrated into the grip (27).

3. Locking system according to one of Claims 1 - 2, **characterized in that** the grip (27) has another electrode, which functions as a compensating electrode (33).

4. Locking system according to one of Claims 1 - 3, **characterized in that** the first electrode (30) is divided into two electrode parts.

5. Locking system according to one of Claims 1 - 4, **characterized in that** the first electrode (30) is mounted symmetrically in an inner shell (28) of the grip (27).

6. Locking system according to one of Claims 1 - 5, **characterized in that** the two electrode parts of the first electrode (30) extend along the long edges of the inner shell (28) of the grip (27).

7. Locking system according to one of Claims 1 - 6, **characterized in that** the compensating electrode (33) is mounted between the two electrode parts of the first electrode (30).

8. Locking system according to one of Claims 1 - 7, **characterized in that** an additional sensor for locking the locking system is built into the grip (27).

9. Locking system according to one of Claims 1 - 8, **characterized in that** an additional electrode in the grip (27) is assigned to the additional sensor.

10. Locking system according to one of Claims 1 - 9, **characterized in that** the locking of the locking system is initiated by the use of a mechanical push-button switch (35).

## Revendications

1. Système de fermeture pour véhicules automobiles, constitué côté véhicule d'une serrure (14) à actionner par une poignée (27), sur au moins une porte (12), un capot ou analogue,
la serrure (14) étant réglable en deux positions, précisément une position de sécurité rendant inefficace la poignée (27),
et une position rendant efficace la poignée (27), position pour laquelle la serrure (14) est à ouvrir par un actionnement de la poignée (27),
et système pour lequel un capteur (30 à 34), se trouvant dans la zone de la poignée (27), capteur relié à une unité de commande électrique (16), déclenche l'interrogation de données d'un support de données (20) côté opérateur, au moyen de l'unité de commande électrique (16),
l'unité de commande électrique (16) étant reliée à une unité d'émission/réception (15) et, par l'intermédiaire de celle-ci, l'interrogation de données étant transmise au support de données (30) situé côté opérateur,
et le support de données (20), de son côté, transmettant ses données d'une unité à données (23), par un émetteur (21), à l'unité d'émission/réception (15) située côté véhicule,
et l'unité d'émission/réception (15) retransmettant les données à l'unité de commande électrique (16),
et l'unité de commande électrique (16), dans un cas positif d'identification de données, provoquant une sortie de sécurité de la ou des serrures sur au moins une porte (12) ou un capot du véhicule (10),
**caractérisé en ce que**
le capteur (30 à 34) est réalisé sous la forme de capteur capacitif **en ce qu'**au moins une première électrode (30) du capteur capacitif (30 à 34) est intégré dans la poignée (27) et une deuxième électrode (31) du capteur capacitif (30 à 34) est disposée dans la zone de la poignée (27), côté porte, en tant que constituant de la construction en tôle de la porte, de sorte que, entre les électrodes, soit établi un champ électrique (32) et **en ce que** la capacité entre les deux électrodes ( 30, 31), vis-à-vis du dielectricum d'une main humaine pénétrant dans la zone du champ électrique (32), est modifiable et, ainsi, décelable.

2. Système de fermeture selon la revendication 1, **caractérisé en ce que** l'électronique (34) du capteur capacitif (30 à 34) est intégrée dans la poignée (27).

3. Système de fermeture selon l'une des revendications 1 à 2, **caractérisé en ce que** la poignée (27) présente une autre électrode qui sert d'électrode de compensation (33).

4. Système de fermeture selon l'une des revendications 1 à 3, **caractérisé en ce que** la première électrode (30) est décomposée en deux parties d'électrode.

5. Système de fermeture selon l'une des revendications 1 à 4, **caractérisé en ce que** la première électrode (30) est disposée symétriquement dans une coque interne (28) de la poignée (27).

6. Système de fermeture selon l'une des revendications 1 à 5, **caractérisé en ce que** les deux parties d'électrode de la première électrode (30) sont disposées dans les zones de bordure longitudinale de la coque interne (28) de la poignée (27).

7. Système de fermeture selon l'une des revendications 1 à 6, **caractérisé en ce que** l'électrode de compensation (33) est montée entre les deux parties d'électrode de la première électrode (30).

8. Système de fermeture selon l'une des revendications 1 à 7, **caractérisé en ce que** qu'un capteur supplémentaire est intégré dans la poignée (27) pour mettre le système de fermeture en sécurité.

9. Système de fermeture selon l'une des revendications 1 à 8, **caractérisé en ce qu'**au moins une électrode supplémentaire, montée dans la poignée (27), est associée au capteur supplémentaire.

10. Système de fermeture selon l'une des revendications 1 à 9, **caractérisé en ce que** la mise en sécurité du système de fermeture est déclenchée par un interrupteur de palpage (35) mécanique.
